# EUROPÄISCHE PATENTSCHRIFT

(11) **EP 0 715 287 B1**
(45) Veröffentlichungstag und Bekanntmachung des Hinweises auf die Patenterteilung: **14.06.2000**
(21) Anmeldenummer: 95250282.1
(22) Anmeldetag: 20.11.1995
(51) Int. Cl.: G08G 1/0967

(54) **Verfahren und Vorrichtung zur Gewinnung von Informationen über die Umgebung eines Fahrzeugs**
Method and device for obtaining information about the zone around a vehicle
Méthode et dispositif pour obtenir des informations sur la zone autour d'un véhicule

(30) Priorität: 28.11.1994 DE 4444390; 09.06.1995 DE 19521914
(43) Veröffentlichungstag der Anmeldung: 05.06.1996
(73) Patentinhaber: MANNESMANN Aktiengesellschaft, 40213 Düsseldorf (DE)
(72) Erfinder: Hort, Christian, Dipl.-Ing., D-40589 Düsseldorf (DE); Schulz, Werner, Dr.rer.nat., 40670 Meerbusch (DE); Heimann, Josef, Dipl.-Ing.., 40629 Meerbusch (DE); Widl, Andreas, Dipl.-Phys., D-81667 München (DE); Schlottbom, Karlheinz, Dipl.-Math., D-40885 Ratingen (DE)
(74) Vertreter: Meissner, Peter E., Dipl.-Ing.

(56) Entgegenhaltungen:
- EP-A- 0 384 794
- DE-A- 4 321 437
- DE-C- 4 105 584
- GB-A- 2 261 977

## Beschreibung

Die Erfindung betrifft ein Verfahren und eine Vorrichtung zur Gewinnung von Informationen über die Umgebung eines Fahrzeugs einer Stichprobenfahrzeugflotte, bei dem Fahrzeugdaten in bestimmten Abständen, welche einer vorgegebenen Zeitspanne oder einer vorgegebenen Wegstrecke entsprechen, im Fahrzeug erfaßt und zusammen mit den Positionsdaten an einen Verkehrsrechner übertragen werden, wobei Betriebszustände von Aggregaten des Fahrzeugs erfaßt werden.

Aus der nicht vorveröffentlichten DE 195 08 486 ist es bekannt, zur Ermittlung von Verkehrslage- oder Straßendaten eine Stichprobenfahrzeugflotte zu verwenden, bei der einzelne als "Floating Cars" bezeichnete Stichprobenfahrzeuge zum Beispiel über Funk vorbestimmte Fahrzeugdaten und dazugehörige Positionsdaten an eine Empfangsstelle eines Verkehrsrechners zu übertragen. Mit Hilfe dieser Daten ermittelt dann der Verkehrsrechner anhand vorbestimmter Algorithmen zum Beispiel die Verkehrslage und/oder den Straßentyp.

So wird z.B. der zeitliche Verlauf der Fahrzeuggeschwindigkeit zusammen mit der Beschleunigung des Fahrzeugs erfaßt und an den Verkehrsrechner übermittelt; durch den Verkehrsrechner werden dann daraus bestimmte Aussagen über den Typ der befahrenen Straße und die Verkehrslage auf dieser Straße abgeleitet. Die Ableitung der entsprechenden Verkehrslagedaten erfolgt anhand vorgegebener Kriterien mittels entsprechender Rechenprogramme. Eine mittlere Fahrgeschwindigkeit von 130 km/h läßt beispielsweise den Schluß zu, daß sich das Fahrzeug auf einer Autobahn bewegt und der Verkehr normal ist.

Informationen über die Umgebung des Fahrzeugs, d.h. über die aktuell vorliegenden Umweltbedingungen (z.B. Nebel, Regen, Glatteis, Wind usw.) können aus diesen Fahrzeugdaten nicht ohne weiteres gewonnen werden, obwohl dies für eine erfolgreiche Verkehrsleitung und -planung von großem verkehrstechnischem Interesse ist. Eine persönliche Befragung der jeweiligen Fahrer der Stichprobenfahrzeuge z.B. über Funktelefon scheidet wegen des hohen personellen Aufwands und der damit verbundenen Kosten aus. Eine automatisierte Befragung der Fahrer mit Hilfe von klassifizierten Umgebungsmerkmalen würde zwar die Abfrage vereinfachen und den Aufwand etwas reduzieren, ist aber unter dem Gesichtspunkt der Fahrsicherheit bedenklich und immer noch von der eigentlich angestrebten automatischen Erfassung der Umgebungsmerkmale (Umgebungsbedingungen) auf der Grundlage objektiver Daten weit entfernt.

Aus der DE-A-4105584 ist ein Verfahren bekannt zur Gewinnung von Informationen über die Umgebung eines Fahrzeuges einer Stichprobenfahrzeugflotte, bei dem im Fahrzeug dessen Ort und Geschwindigkeit erfaßt und an die Zentrale weitergeleitet werden, wo aufgrund eines Vergleichs der Geschwindigkeit mit der anderer Fahrzeuge festgestellt und ob sich das Fahrzeug in einem Stau befindet oder ob sich ein Stau, also eine Zone mit niedriger Geschwindigkeit, aufbaut.

Aus der GB-A-.2 261 977 ist ein Verfahren bekannt, bei welchem durch Detektoren für Regen, Schnee, Außentemperatur die zugeordneten Wetterparameter erfaßt und an die Zentrale gemeldet werden.

Es ist **Aufgabe** der vorliegenden Erfindung, ein Verfahren zur Gewinnung von Informationen über die Umgebung eines Fahrzeugs einer Stichprobenfahrzeugflotte sowie eine Vorrichtung zur Durchführung dieses Verfahrens anzugeben, das automatisiert durchgeführt werden kann und ohne Einschaltung z.B. des Fahrzeugführers eine Erfassung der Umgebungsmerkmale durch einfache Bewertung der Betriebszustände anhand objektiver Kriterien ermöglicht.

Die **Lösung** dieser Aufgabe hinsichtlich des Verfahrens ist erfindungsgemäß gekennzeichnet durch die im Patentanspruch 1 angegebenen Merkmale. Durch die kennzeichnenden Merkmale der Unteransprüche ist dieses Verfahren in vorteilhafter Weise weiter ausgestaltbar. Eine Vorrichtung zur Durchführung des erfindungsgemäßen Verfahrens weist die Merkmale des Patentanspruchs 10 auf.

Die Erfindung sieht vor, Betriebszustände von Aggregaten des Fahrzeugs zu erfassen und aus den erfaßten Betriebszuständen anhand von vorgegebenen Entscheidungskriterien charakteristische Merkmale der Umgebung (Umgebungsmerkmale) des Fahrzeugs zu bestimmen.

So ist es zweckmäßig, die Schalterstellungen bestimmter ausgewählter Aggregate im Fahrzeug zu erfassen. Weiterhin wird mit der Erfindung vorgeschlagen, die die Aggregate steuernde Signale aufzunehmen und über gewisse vorgegebene Zeitspannen aufzuzeichnen. Gleichermaßen sollen die Betriebszustände der Aggregate des Fahrzeugs über die von den Aggregaten abgegebenen Signale erfaßt werden. Zusätzlich wird vorgeschlagen, daß die Betriebszustände der Aggregate des Fahrzeugs über die Wirkungen der Aggregate ermittelt werden.

Durch die alternativ oder kommulativ anwendbaren Arten der Datenerfassung wird erreicht, daß alle diejenigen Fahrzeugdaten erfaßt und dem Verkehrsrechner zur Verfügung gestellt werden können, die Informationen über die Umgebung des entsprechenden Fahrzeugs enthalten, so daß der Verkehrsrechner daraus mittels objektiver Kriterien die objektiv vorliegenden Umgebungsmerkmale ermitteln kann. Das Verfahren läßt sich ohne Einschaltung der Fahrzeugführer oder anderer Personen vollkommen automatisiert durchführen, was mit relativ geringen Kosten verbunden ist.

Es wird mit der Erfindung vorgeschlagen, vorzugsweise die Betriebszustände der Lenkeinrichtung, der Räder, des Antiblockiersystems, der Antriebsschlupfregelung, der Scheibenwischeranlage, der Warnblinkanlage, der Lichtanlage, der Nebelschlußleuchte und/oder der Heckscheibenheizung im Fahrzeug zu erfassen.

Vorteilhafterweise werden die Betriebszustände der Aggregate des Fahrzeugs berührungslos, insbesondere optisch erfaßt. Zur Weiterleitung des Lichts sind insbesondere Lichtwellenleiter und zur Umwandlung der Lichtsignale in elektrische Größen opto-elektronische Wandler vorgesehen.

Um die Betriebszustände der Aggregate auf einfache Weise bewerten zu können, wird mit der Erfindung vorgeschlagen, daß die vorgegebenen Entscheidungskriterien in Form von Tabellen in einem elektronischen Speicher abgelegt sind. Dadurch ist es möglich, die charakteristischen Merkmale der Umgebung des Fahrzeugs mit Hilfe der Fuzzy-Logik zu bestimmen.

Die Bestimmung der charakteristischen Merkmale der Umgebung des Fahrzeugs wird zweckmäßigerweise von einem im Fahrzeug installierten Bordcomputer durchgeführt, und anschließend werden die charakteristischen Merkmale der Umgebung an den Verkehrsrechner übertragen.

Eine Vorrichtung zur Durchführung des Verfahrens umfaßt vorteilhafterweise
- Einrichtungen zum Erfassen der anfallenden Fahrzeugdaten und
- eine Positionsbestimmungsvorrichtung zur Ermittlung der Positionsdaten in bestimmten Abständen, welche einer vorgegebenen Zeitspanne oder einer vorgegebenen Wegstrecke entsprechen,
- mindestens einen Speicherbereich zum Ablegen der erfaßten Daten
- mindestens einen Arbeitsspeicherbereich mit einem Rechenprogramm zur Bestimmung charakteristischer Merkmale der Umgebung des Fahrzeugs anhand von vorgegebenen Entscheidungskriterien aus den Betriebszuständen von Aggregaten des Fahrzeugs,
- eine Einrichtung zur Übermittlung der Fahrzeug- und Positionsdaten an den Verkehrsrechner
- eine zentrale Prozessoreinheit und
- einen Datenbus, durch den die einzelnen Einrichtungen datentechnisch miteinander verbunden sind.

Anhand der in der einzigen Figur dargestellten Vorrichtung zur Durchführung des Verfahrens wird die Erfindung nachfolgend näher erläutert.

Die Figur zeigt eine Ausführungsform der Vorrichtung zur Gewinnung von Informationen über die Umgebung eines Fahrzeugs, die im Fahrzeug installiert ist. Die Vorrichtung weist eine Sende- und Empfangseinheit 1 zur Datenübertragung an einen Verkehrsrechner 8 auf. Wie die Figur erkennen läßt, umfaßt die Vorrichtung weiter eine zentrale Prozessoreinheit (CPU) 2, die mit einem Datenbus 3 verbunden ist.

Weiterhin sind mit dem Datenbus 3 ein als Ringspeicher organisierter Speicherbereich 4 zum Ablegen der erfaßten Daten und ein Arbeitsspeicherbereich 5 verbunden, wobei in dem Arbeitsspeicherbereich 5 ein Rechenprogramm zur Bestimmung charakteristischer Merkmale der Umgebung des Fahrzeugs anhand von vorgegebenen Entscheidungskriterien abgelegt ist, wobei die Merkmalsbestimmung aus den Betriebszuständen von speziellen Aggregaten des Fahrzeugs erfolgt. Zur Erfassung der Betriebszustände (Fahrzeugdaten) sind im Fahrzeug Sensoren/Aktoren 6 angeordnet, die ebenfalls an dem Datenbus 3 angeschlossen sind. Die Vorrichtung weist zur Bestimmung der aktuellen Positionsdaten einen GPS-Empfänger 7 auf; der GPS-Empfänger 7 ist über den Datenbus 3 mit der zentralen Prozessoreinheit (CPU) 2 datentechnisch verbunden. Datentechnisch ist die Vorrichtung außerdem drahtlos mit dem Verkehrsrechner 8 verbindbar, der mit wiederum mit einer Sende- und Empfangseinheit 9 ausgerüstet ist. Die drahtlose Verbindung mit dem Verkehrsrechner 8 kann z.B. über ein Funktelefonnetz hergestellt werden.

Ein Fahrzeug einer Stichprobenflotte weist zur Durchführung des Verfahrens in dem Fahrzeug installierte Sensoren 6 auf; die Sensoren 6 erfassen kontinuierlich veränderliche Zustandsgrößen, und zwar insbesondere die Betriebszustände vorzugsweise mehrerer Aggregate, wie z.B. die Umlaufgeschwindigkeit der Räder, den Lenkradeinschlag der Lenkeinrichtung etc. Dabei kann die Umlaufgeschwindigkeit der Räder beispielsweise auf optischem Wege berührungslos bestimmt werden, d.h. verzögerungsfrei und ohne mechanische Verschleißerscheinungen. Das Fahrzeug weist weiter Sensoren 6 auf, die diskrete Zustandsgrößen, wie z. B. die Stellung verschiedener Schalter erfassen, insbesondere die Schalter des Scheibenwischers, der Lichtanlage, der Nebelschlußleuchte und der Nebelscheinwerfer, der Heckscheibenheizung etc. Das Fahrzeug ist weiterhin mit Einrichtungen ausgestattet, die in dem Fahrzeug den Betrieb von aktiven Vorrichtungen (Aktoren 6) wie des Antiblockiersystems (ABS) und der Antriebsschlupfregelung (ASR) anzeigen und erfassen. Dabei wird der Betriebszustand der aktiven Vorrichtungen insbesondere über die die Aggregate steuernden Signale und über die die von den Aggregaten abgegebenen Signale erfaßt.

Das Fahrzeug einer Stichprobenfahrzeugflotte besitzt außerdem einen GPS-Empfänger 7 für die Satelliten-Navigation (GPS gleich Global Positioning System) als Positionsbestimmungsvorrichtung. Der GPS-Empfänger 7 erzeugt fortlaufend in vorbestimmten Zeitabständen Positionsdaten, die die momentane Position (Länge, Breite, Zeit) des Fahrzeugs in einem vorbestimmten Koordinatensystem (Längengrade, Breitengrade) enthalten, sowie ggf. Richtungs- und/oder Geschwindigkeitsdaten über die momentane Bewegung des Fahrzeugs.

Die Betriebszustände werden von der zentralen Prozessoreinheit (CPU) 2 beispielsweise zyklisch in bestimmten Zeitabständen abgefragt und über den Datenbus 3 in dem als Ringspeicher organisierten Speicherbereich 4 abgelegt. Im Ringspeicher werden die ältesten Daten ständig von den neuen überschrieben; die Größe des Speicherbereichs 4 bestimmt damit die zur Auswertung maximal zur Verfügung stehende Datenmenge.

Zur Bestimmung der charakteristischen Merkmale der Umgebung des Fahrzeugs werden im Speicherbereich 4 abgelegte Daten (Betriebszustände) von der zentralen Prozessoreinheit (CPU) 2 z.B. in den Arbeitsspeicherbereich 5 geholt und ein Rechenprogramm gestartet. Das Rechenprogramm enthält die Entscheidungskriterien, nach denen die erfaßten Betriebszustände einem oder mehreren Merkmalen der Umgebung zugeordnet werden. Ein bestimmtes Merkmal der Umgebung liegt immer dann vor, wenn die einzelnen Betriebszustände innerhalb der für dieses Merkmal jeweils typischen Toleranzbereiche der Betriebszustände liegen. Die typischen Toleranzbereiche der Betriebszustände müssen vorher anhand von praktischen Erfahrungen bestimmt und z.B in Form von einen Toleranzbereich definierenden oberen und unteren Grenzen in das Rechenprogramm eingegeben werden. Zur Absicherung der Aussagen werden auch Daten zusätzlich im Fahrzeug installierter Sensoren, z.B. ein Temperatursensor zur Bestimmung der Außentemperatur, zur Auswertung mitherangezogen. Denkbar ist auch, die Luftfeuchtigkeit der Umgebung durch einen entsprechenden Sensor zu erfassen und bei der Auswertung zu berücksichtigen.

Bei den Schalterstellungen einzelner Aggregate wird vorzugsweise nur die der Stellung zugeordnete Zahl jeweils für das entsprechende Umgebungsmerkmal in das Rechenprogramm eingegeben; sind einem Merkmal mehrere Schalterstellungen zugeordnet, so werden die entsprechenden Zahlen eingegeben. Beispielsweise werden dem Umgebungsmerkmal "Regen" die Scheibenwischer-Schalterstellungen 1,2,3 und 4 zugeordnet, die Scheibenwischer-Schalterstellung 0 (Scheibenwischer "aus") gehört nicht zu diesem Umgebungsmerkmal. Die Schalterstellung 4 erfaßt das Umgebungsmerkmal "starker Regen"; in diesem Fall ist die Abfrage der Betriebszustände weiterer Aggregate oder Sensoren nicht erforderlich, um dieses Umgebungsmerkmal zu erfassen.

Bei den kontinuierlich veränderlichen Betriebszuständen entspricht dem Umgebungsmerkmal "trockene Straße" auf einer Autobahn z.B. ein Geschwindigkeitsbereich von 100 bis 200 Km/h, die untere Grenze ist in diesem Fall 100 Km/h und die obere 200 Km/h für das Umgebungsmerkmal "trockene Straße", das selbstverständlich nur dann den erfaßten Betriebszuständen zugeordnet wird, wenn auch alle anderen Betriebszustände die jeweiligen Kriterien für das Merkmal "trockene Straße"erfüllen, d.h. es müssen in diesem Fall auch die Betriebszustände weiterer Aggregate oder Sensoren berücksichtigt werden, um dieses Umgebungsmerkmal zu erfassen.

In vielen Fällen läßt sich eine Aussage über ein bestimmtes Umgebungsmerkmal nicht aus einer einzelnen Betriebszustandsgröße des Fahrzeugs ableiten, sondern ist diese Information erst aus der Kombination der Betriebszustände mehrerer Aggregate zuverlässig gewinnbar. So ermöglicht beispielsweise die Messung einer Außentemperatur von unter 0°C oder das Ansprechen eines Frostwarners allein noch keine Aussage über das Vorhandensein von Glatteis auf der Fahrbahn. Wenn aber die Stichprobenfahrzeuge im fraglichen Gebiet generell langsam fahren und dieses Langsamfahren nicht durch das eventuelle Vorhandensein von Nebel erklärt werden kann (keine Scheinwerfer oder Nebelschlußleuchten eingeschaltet), und die Verkehrsdichte nich ungewöhnlich hoch ist, dann liegt die Vermutung nahe, insbesondere wenn bei Bremsungen das ABS-System oder bei Beschleunigungen das ASR-System aktiviert wird.

Auf das Vorhandensein von starkem Seitenwind läßt sich beispielsweise aus der Intensität der Betätigung des Lenkungssystems (infolge ständiger Ablenkungen von der gewünschten Fahrtrichtung) schließen. Die diesbezügliche Aussage läßt sich weiter absichern durch Feststellung der Fahrgeschwindigkeit, die im Regelfall unter der üblichen Geschwindigkeit des jeweiligen Fahrzeugs der Stichprobenfahrzeugflotte liegen wird. Weiterhin können die Signale von Beschleunigungssensoren eines Unfalldatenschreibers herangezogen werden, mit denen das Rütteln des Seitenwinds am Fahrzeug detektiert werden kann.

Die typischen Toleranzbereiche der Betriebszustände können alternativ in Form einer Tabelle im elektronischen Speicher 5 abgelegt werden. Anhand der Tabelle werden dann mit Hilfe der Fuzzy-Logik die Umgebungsmerkmale des Fahrzeugs aus den erfaßten Betriebszuständen herausgefiltert. Die Zuordnung der Umgebungsmerkmale kann dabei auch durch eine hardwaremäßige Schaltung erfolgen.

Zur Vermeidung irrtümlicher Zuordnungen ist es vorgesehen, die insgesamt erfaßten Betriebszustände zusätzlich einer Plausibilitätskontrolle zu unterziehen. Treten dabei widersprüchliche Aussagen zutage, werden diese entweder korrigiert, wenn dies aufgrund des Datenbestandes zweifelsfrei möglich ist; oder aber die jeweiligen Betriebszustände bleiben bei der Ermittelung der Umgebungsmerkmale unberücksichtigt. Wenn beispielsweise die Abfrage der Schalterstellungen das Ergebnis liefert, daß die Nebelschlußleuchte eingeschaltet ist, dann würde daraus normalerweise von dem Rechenprogramm geschlossen werden, daß das Umgebungsmerkmal "Nebel" vorliegt. Wenn aber für das Fahrzeug außerdem eine Fahrgeschwindigkeit von 200 Km/h erfaßt wird, gelangt die Plausibilitätsanalyse zu dem Ergebnis, daß der Fahrer des Fahrzeugs entweder vergessen hat, die Nebelschlußleuchte auszuschalten, oder aber die Nebelschlußleuchte wurde versehentlich unbemerkt eingeschaltet. In beiden Fällen würde die Plausibilitätskontrolle dazu führen, daß die Schalterstellung der Nebelschlußleuchte aus der Gesamtheit der erfaßten und zu berücksichtigenden Betriebszustände herausgenommen wird.

## Patentansprüche

1. Verfahren zur Gewinnung von Informationen über die Umgebung eines Fahrzeugs einer Stichprobenfahrzeugflotte, bei dem Fahrzeugdaten in bestimmten Abständen, welche einer vorgegebenen Zeitspanne oder einer vorgegebenen Wegstrecke entsprechen, im Fahrzeug erfaßt und zusammen mit den Positionsdaten an einen Verkehrsrechner übertragen werden, wobei Betriebszustände der Lenkeinrichtung und/oder der Räder und/oder des Antiblockiersystems und/oder der Antischlupfregelung und/oder der Scheibenwischeranlage und/oder der Warnblinkanlage und/oder der Lichtanlage und/oder der Nebelschlußleuchte und/oder der Heckscheibenheizung des Fahrzeugs erfaßt werden,
wobei aus den erfaßten Betriebszuständen anhand von vorgegebenen, in Form einer Tabelle in einem elektronischen Speicher abgelegten Entscheidungskriterien charakteristische Fahrzeug-Umgebungsmerkmale hinsichtlich des Vorliegens von Regen und/oder starkem Regen und/oder trockener Straße und/oder Frost und/oder Nebel und/oder Seitenwind bestimmt werden.

2. Verfahren nach Anspruch 1,
dadurch gekennzeichnet,
daß die Betriebszustände der Aggregate des Fahrzeugs über die Schalterstellungen der Aggregate erfaßt werden.

3. Verfahren nach Anspruch 1 oder 2,
dadurch gekennzeichnet,
daß die Betriebszustände der Aggregate des Fahrzeugs über die Aggregate steuernde Signale erfaßt werden.

4. Verfahren nach einem der Ansprüche 1 bis 3,
dadurch gekennzeichnet,
daß die Betriebszustände der Aggregate des Fahrzeugs über die von den Aggregaten abgegebenen Signale erfaßt werden.

5. Verfahren nach einem der Ansprüche 1 bis 4,
dadurch gekennzeichnet,
daß die Betriebszustände der Aggregate des Fahrzeugs über die Wirkungen der Aggregate erfaßt werden.

6. Verfahren nach einem der Ansprüche 1 bis 5,
dadurch gekennzeichnet,
daß die Betriebszustände der Aggregate des Fahrzeugs optisch erfaßt werden.

7. Verfahren nach einem der Ansprüche 1 bis 6,
dadurch gekennzeichnet,
daß die Betriebszustände der Lenkeinrichtung, der Räder, des Antiblockiersystems, der Antriebsschlupfregelung, der Scheibenwischeranlage, der Warnblinkanlage, der Lichtanlage, der Nebelschlußleuchte und/oder der Heckscheibenheizung erfaßt werden.

8. Verfahren nach Anspruch 7,
dadurch gekennzeichnet,
daß die charakteristischen Merkmale der Umgebung des Fahrzeugs mit Hilfe der Fuzzy-Logik bestimmt werden.

9. Verfahren nach einem der Ansprüche 1 bis 8,
dadurch gekennzeichnet,
daß die Bestimmung der charakteristischen Merkmale der Umgebung des Fahrzeugs von einem Bordcomputer im Fahrzeug durchgeführt wird und an den Verkehrsrechner übertragen werden.

10. Vorrichtung zur Durchführung des Verfahrens nach Anspruch 1, mit
- Einrichtungen (6) zum Erfassen der anfallenden Fahrzeugdaten und
- einer Positionsbestimmungsvorrichtung (7) zur Ermittlung der Positionsdaten in bestimmten Abständen, welche einer vorgegebenen Zeitspanne oder einer vorgegebenen Wegstrecke entsprechen,
- mindestens einem Speicherbereich (4) zum Ablegen der erfaßten Daten,
- mindestens einem Arbeitsspeicherbereich (5) mit einem Rechenprogramm zur Bestimmung charakteristischer Fahrzeug-Umgebungsmerkmale hinsichtlich des Vorliegens von Regen und/oder starkem Regen und/oder trockener Straße und/oder Frost und/oder Nebel und/oder Seitenwind anhand von vorgegebenen, in Form einer Tabelle in einem elektronischen Speicher abgelegten Entscheidungskriterien aus den Fahrzeugdaten, die Betriebszustände der Lenkeinrichtung und/oder der Räder und/oder des Antiblockiersystems und/oder der Antischlupfregelung und/oder der Scheibenwischeranlage und/oder der Warnblinkanlage und/oder der Lichtanlage und/oder der Nebelschlußleuchte und/oder der Heckscheibenheizung des Fahrzeugs sind,
- einer Einrichtung (1) zur Übermittlung der Fahrzeug- und Positionsdaten an den Verkehrsrechner (8)
- einer zentralen Prozessoreinheit (2) und
- mit einem Datenbus (3), der mit den Einrichtungen (1, 6), der Positions bestimmungsvorrichtung (7), dem Speicherbereich (4), dem Arbeitspeicherbereich (5) und der Prozessoreinheit (2) verbunden ist.

## Claims

1. A method of obtaining information about the surroundings of a vehicle in a fleet of sample vehicles, according to which method vehicle data are collected in the vehicle at specific intervals, which correspond to a given period of time or a given distance, and transmitted together with the position data to a traffic computer, wherein the operating states of the steering means and/or the wheels and/or the antilock brake system and/or the traction control system and/or the windscreen wiper system and/or the hazard warning lights and/or the lights and/or the fog lights and/or the rear windscreen heater of the vehicle are detected,
wherein characteristic features of the vehicle's surroundings with regard to the presence of rain and/or heavy rain and/or a dry road and/or frost and/or fog and/or a side wind are determined from the operating states detected by means of predetermined decision criteria stored in an electronic memory in the form of a table.

2. A method according to claim 1,
characterised in that
the operating states of the vehicle units are detected by means of the unit switch positions.

3. A method according to claim 1 or claim 2,
characterised in that
the operating states of the vehicle units are detected by means of the signals controlling the units.

4. A method according to one of claims 1 to 3,
characterised in that
the operating states of the vehicle units are detected by means of the signals output by the units.

5. A method according to one of claims 1 to 4,
characterised in that
the operating states of the vehicle units are detected by means of the actions of the units.

6. A method according to one of claims 1 to 5,
characterised in that
the operating states of the vehicle units are detected optically.

7. A method according to one of claims 1 to 6,
characterised in that
the operating states of the steering means, the wheels, the antilock brake system, the traction control system, the windscreen wiper system, the hazard warning lights, the lights, the fog lights and/or the rear windscreen heater are detected.

8. A method according to claim 7,
characterised in that
the characteristic features of the surroundings of the vehicle are determined using fuzzy logic.

9. A method according to one of claims 1 to 8,
characterised in that
the characteristic features of the surroundings of the vehicle are determined in the vehicle by an on-board computer and transmitted to the traffic computer.

10. A device for carrying out the method according to claim 1, having
- means (6) for collecting vehicle data which arise and
- a position determining device (7) for detecting the position data at specific intervals which correspond to a given period of time or a given distance,
- at least one memory zone (4) for storing the data collected
- at least one working memory zone (5) with a computer program for determining characteristic features of the vehicle's surroundings with regard to the presence of rain and/or heavy rain and/or a dry road and/or frost and/or fog and/or a side wind by means of predetermined decision criteria stored in an electronic memory in the form of a table from the vehicle data comprising the operating states of the steering means and/or the wheels and/or the antilock brake system and/or the traction control system and/or the windscreen wiper system and/or the hazard warning lights and/or the lights and/or the fog lights and/or the rear windscreen heater of the vehicle,
- a means (1) for transmitting the vehicle and position data to the traffic computer (8)
- a central processing unit (2) and
- a data bus (3), which is connected with the means (1, 6), the position determining device (7), the memory zone (4), the working memory zone (5) and the processing unit (2).

## Revendications

1. Procédé pour obtenir des informations sur l'environnement d'un véhicule d'une flotte de véhicules échantillons, dans lequel des données de véhicule sont détectées dans le véhicule à des écarts déterminés qui correspondent à un intervalle de temps prédéfini ou à un parcours prédéfini, et sont transmises en même temps que les données de position à un calculateur de trafic, des états de fonctionnement du dispositif de direction et/ou des roues et/ou du système antiblocage et/ou de la régulation d'antipatinage et/ou de l'installation d'essuie-glace et/ou des feux de détresse et/ou de l'installation d'éclairage et/ou des phares antibrouillard arrière et/ou du chauffage de la lunette arrière du véhicule étant détectés, et, à partir des états de fonctionnement détectés, en référence à des critères de décision prédéfinis, mémorisés sous forme d'un tableau dans une mémoire électronique, des particularités caractéristiques de l'environnement du véhicule sont déterminées relativement à la présence de pluie et/ou de forte pluie et/ou de voie sèche et/ou de gel et/ou de brouillard et/ou de vent latéral.

2. Procédé selon la revendication 1,
caractérisé en ce que les états de fonctionnement des appareils du véhicule sont détectés par l'intermédiaire des positions de commutation des appareils.

3. Procédé selon la revendication 1 ou 2,
caractérisé en ce que les états de fonctionnement des appareils du véhicule sont détectés par l'intermédiaire de signaux commandant les appareils.

4. Procédé selon une des revendications 1 à 3,
caractérisé en ce que les états de fonctionnement des appareils du véhicule sont détectés par l'intermédiaire de signaux délivrés par les appareils.

5. Procédé selon une des revendications 1 à 4,
caractérisé en ce que les états de fonctionnement des appareils du véhicule sont détectés par l'intermédiaire des actions des appareils.

6. Procédé selon une des revendications 1 à 5,
caractérisé en ce que les états de fonctionnement des appareils du véhicule sont détectés de façon optique.

7. Procédé selon une des revendications 1 à 6,
caractérisé en ce que les états de fonctionnement du dispositif de direction, des roues, du système antiblocage, de la régulation d'antipatinage, de l'installation d'essuie-glace, des feux de détresse, de l'installation d'éclairage, des phares antibrouillard arrière et/ou du chauffage de la lunette arrière sont détectés.

8. Procédé selon la revendication 7,
caractérisé en ce que les particularités caractéristiques de l'environnement du véhicule sont déterminées à l'aide de la logique floue.

9. Procédé selon une des revendications 1 à 8,
caractérisé en ce que la détermination des particularités caractéristiques de l'environnement du véhicule est effectuée par un ordinateur de bord dans le véhicule et celles-ci sont transmises au calculateur de trafic.

10. Dispositif pour la mise en oeuvre du procédé selon la revendication 1, comportant :
- des dispositifs (6) pour détecter les données produites du véhicule, et
- un dispositif de détermination de position (7) pour déterminer les données de position à des écarts déterminés qui correspondent à un intervalle de temps prédéfini ou à un parcours prédéfini,
- au moins une zone de mémoire (4) pour mémoriser les données détectées,
- au moins une zone de mémoire de travail (5) ayant un programme de calcul pour déterminer des particularités caractéristiques de l'environnement du véhicule relativement à la présence de pluie et/ou de forte pluie et/ou de voie sèche et/ou de gel et/ou de brouillard et/ou de vent latéral en référence à des critères de décision prédéfinis, mémorisés sous forme d'un tableau dans une mémoire électronique à partir des données du véhicule, qui sont des états de fonctionnement du dispositif de direction et/ou des roues et/ou du système antiblocage et/ou de la régulation anti-patinage et/ou de l'installation d'essuie-glace et/ou des feux de détresse et/ou de l'installation d'éclairage et/ou des phares antibrouillard arrière et/ou du chauffage de la lunette arrière du véhicule,
- un dispositif (1) pour transmettre les données du véhicule et les données de position au calculateur de trafic (8),
- une unité de traitement centrale (2), et
- un bus de données (3) qui est relié aux dispositifs (1, 6), au dispositif de détermination de position (7), à la zone de mémoire (4), à la zone de mémoire de travail (5), et à l'unité de traitement (2).
